# EUROPÄISCHE PATENTSCHRIFT

(11) **EP 1 932 442 B1**
(45) Veröffentlichungstag und Bekanntmachung des Hinweises auf die Patenterteilung: **06.05.2009**
(21) Anmeldenummer: 07022833.3
(22) Anmeldetag: 26.11.2007
(51) Int. Cl.: A43B 23/04, A43C 11/12, A43C 11/00

(54) **Stiefel**
Boots
Botte

(30) Priorität: 12.12.2006 DE 102006058761
(43) Veröffentlichungstag der Anmeldung: 18.06.2008
(73) Patentinhaber: Wortmann KG Internationale Schuhproduktionen, 32758 Detmold (DE)
(72) Erfinder: Braid, Rudolf, A-4792 Münzkirchen (DE)
(74) Vertreter: Kohlmann, Kai

(56) Entgegenhaltungen:
- DE-U1- 9 110 753
- DE-U1- 20 305 361
- FR-A- 1 516 099
- FR-A1- 2 646 760
- GB-A- 441 092
- US-A- 2 222 832
- US-A- 3 763 579

## Beschreibung

Die Erfindung betrifft einen Stiefel mit einem an dem Stiefelschaft in dessen Längsrichtung angeordneten Reißverschluss mit zwei Seitenteilen.

Gegenüber dem nur bis zur Fußbeuge reichenden Halbschuh ist ein Stiefel ein Schuh, dessen Schaft bis mindestens über den Knöchel reicht.

Um bei einem Stiefel, insbesondere mit hohem Schaft, einen bequemen Einstieg zu gewährleisten, weisen diese regelmäßig einen Schnür- oder Reißverschluss auf. Gegenstand der vorliegenden Erfindung ist ein Stiefel mit einem an dem Stiefelschaft angeordneten Reißverschluss, der sich in Längsrichtung des Stiefelschaftes von der Schaftabschlusskante in Richtung der Sohle erstreckt.

Der in das Schaftmaterial eingenähte Reißverschluss besteht aus zwei Seitenteilen, insbesondere Stoffstreifen mit Krampen und einem Schieber, mit dem die Krampen ineinander verhakt und wieder gelöst werden können. Als Schaftmaterial des Stiefels kommen hauptsächlich verschiedene Kunst-Fasergewebe, Kunstleder oder Leder zum Einsatz.

Bei Stiefeln mit Reißverschluss und hohem Schaft kommt es häufig zu Problemen mit der Passform im Unterschenkel-, insbesondere Wadenbereich, da die Waden anatomisch stark unterschiedlich ausgebildet sein können. Sind die Stiefel zu eng, kann der Reißverschluss nicht vollständig geschlossen werden. Zu weite Stiefel liegen nicht am Unterschenkel des Tragenden an, was aus modischen Gründen jedoch gewünscht wird.

Man hat bereits versucht, diesem Problem zu begegnen, indem im hinteren Bereich der Schaftabschlusskante ein Gummizug eingesetzt wurde. Diese Lösung ist jedoch unbefriedigend, da eine Anpassung nur in einem äußerst kleinen Teil des Schaftes erreicht wird. Des Weiteren tritt die bekannte Lösung optisch störend in Erscheinung.

Aus der FR 1 516 099 ist bereits ein Stiefel mit einem an dem Stiefelschaft in dessen Längsrichtung angeordneten Reißverschluss mit zwei Seitenteilen bekannt, wobei zwischen dem Schaftmaterial und einem der Seitenteile des Reißverschlusses über dessen volle Länge ein elastisches Material eingearbeitet ist. Das elastische Material ist ein textiles Gewebe, das aus nicht elastischen Kett- und elastischen Schussfasern besteht.

Die DE 91 10 753 U1 offenbart einen Arbeitsschutzschuh mit einem Reißverschluss, der auf beiden Seiten über elastische Streifen dem Schaft des Schuhes verbunden ist. Durch die elastischen Streifen kann sich der Schuh in dem individuell sehr unterschiedlich ausgebildeten Rist-Bereich an die Fußform des Trägers anpassen.

Schließlich offenbart die US 3 763 579 A einen Stiefel mit einem am Stiefelschaft in dessen Längsrichtung angeordneten Reißverschluss mit zwei aus Stoff bestehenden Seitenteilen, wobei zwischen dem Schaftmaterial und den beiden Seitenteilen des Reißverschlusses elastische Streifen eingearbeitet sind. Das elastische Material ist quer zur Verlaufsrichtung des Reißverschlusses dehnbar, jedoch nicht in dessen Längsrichtung. Bei dem elastischen Material handelt es sich um ein textiles Gewebe.

Ausgehend von diesem Stand der Technik liegt der Erfindung die Aufgabe zugrunde, einen Stiefel der Eingangs erwähnten Art zu schaffen, dessen Schaft sich in weiten Bereichen an unterschiedliche Unterschenkel-Anatomien anpassen lässt, ohne das Erscheinungsbild des Stiefels zu beeinträchtigen.

Diese Aufgabe wird bei einem Stiefel der Eingangs erwähnten Art dadurch gelöst, dass zwischen dem Schaftmaterial und wenigstens einem der Seitenteile des Reißverschlusses zumindest über eine Teillänge des Reißverschlusses ein elastisches Material eingearbeitet ist, das elastische Material ein Polyurethan-Werkstoff ist und zumindest die sichtbare Oberfläche des elastischen Materials eine übereinstimmende Farbe und Oberflächenstruktur wie das Obermaterial des Schaftes aufweist.

Das gegenüber dem kaum dehnbaren Schaftmaterial elastisch dehnbare Material, hat die Wirkung, dass sich der Schaft des Stiefels im Rahmen der Elastizität des eingearbeiteten Materials dehnen lässt und sich damit den unterschiedlichen Abmessungen der Unterschenkel anpasst. Nach Gebrauch des Stiefels nimmt das elastische Material seine Ausgangsform wieder ein. In dem die elastische Streifen aus einem Polyurethanwerkstoff, d.h. mit Materialien auf Polyurethan-Basis, von der Oberflächenbeschaffenheit und Färbung entsprechend dem Obermaterial des Schaftes ausgeführt werden, treten diese nicht störend in Erscheinung. Zur Verbesserung der Optik wird die Oberfläche des elastischen Materials in gleicher Weise eingefärbt wie das Obermaterial des Stiefels. Hinzu kommt die Anordnung im Bereich der Nähte des Reißverschlusses, die ohnehin erforderlich sind und zugleich für die Befestigung des elastischen Materials genutzt werden.

Im Ergebnis ermöglicht der erfindungsgemäße Stiefel eine Anpassung an unterschiedlich geformte Unterschenkel des Trägers, ohne dass das Aussehen des Stiefels nachteilig beeinträchtigt wird.

Die Anordnung des elastischen Materials zwischen dem Schaftmaterial und wenigstens einem der Seitenteile des Reißverschlusses lässt dieses optisch nicht störend in Erscheinung treten, da in diesem Bereich ohnehin die Seitenteile des Reißverschlusses mit dem Schaftmaterial vernäht sind.

Insbesondere im Hinblick auf eine bis zum Knöchel stark ausgeprägte Unterschenkel-Anatomie erstreckt sich das elastische Material vorzugsweise über die volle Länge des Reißverschlusses. Das elastische Material kann in diesem Fall in Form eines durchgängigen Streifens, parallel zum Seitenteil des Reißverschlusses in optisch ansprechender Form angeordnet werden.

Je nach Stiefel kann es jedoch auch genügen, dass sich das elastische Material lediglich über eine Teillänge, ausgehend von der Schaftabschlusskante, erstreckt. Die Anordnung des elastischen Materials insbesondere im oberen Schaftbereich ist im Hinblick auf die häufigen Passform-Probleme im Wadenbereich erforderlich. Das elastische Material kann in diesem Fall beispielsweise die Form eines konisch von der Schaftabschlusskante zulaufenden Streifens aufweisen, der sich ebenfalls harmonisch in das Gesamtbild des Stiefel-Schaftes einfügt.

Die bestmögliche Anpassung an unterschiedliche Unterschenkel-Anatomien wird erreicht, wenn zwischen dem Schaftmaterial und beiden Seitenteilen des Reißverschlusses elastisches Material eingearbeitet ist.

Insbesondere wenn der Streifen aus elastischem Material rechteckig ausgebildet ist, können, ohne die Gesamtoptik des Stiefelschaftes zu stören, elastische Streifen in einer Breite insbesondere bis zu 2 cm eingenäht werden.

Der Streifen aus elastischem Material ist auf einer Längsseite mit einem Seitenteil des Reißverschlusses und auf der anderen Längsseite mit dem Schaftmaterial verbunden, wobei die Verbindung durch Vernähen oder Verkleben erfolgt.

Als elastische Materialien kommen sämtliche bekannten Stretch-Materialien auf Polyurethan-Basis, insbesondere Polyurethan-Elastomere in Betracht. Wichtig ist, dass das eingesetzte elastische Material bei der gewählten Breite des Streifens eine hinreichende Anpassung an die unterschiedlichen Unterschenkel-Anatomien zulässt. Ein wesentlicher Vorteil der Polyurethan-Werkstoffe besteht darin, dass sich die Elastomere durch direktes Vermischen der Komponenten des Polyurethans unter Zusatz von Hilfsstoffen herstellen lassen. Neben der Möglichkeit der Einfärbung lässt sich die Oberfläche des Polyurethan-Werkstoffs produktionstechnisch einfach entsprechend der übrigen Oberfläche des Obermaterials, zumeist Leder, strukturieren. Die Strukturierung kann insbesondere unmittelbar bei der Herstellung vorgenommen werden.

Um die elastischen Streifen dem Blickfeld des Betrachters zu entziehen, ist der Reißverschluss des Stiefels vorzugsweise an der den medialen Knöchel überdeckenden Seite des Stiefelschaftes angeordnet. Die ohnehin geringe Beeinträchtigung des optischen Erscheinungsbildes wird durch diese Maßnahme nochmals reduziert.

Nachfolgend wird die Erfindung anhand zweier Ausführungsbeispiele näher erläutert. Es zeigen
- **Figur 1**: eine Teilansicht eines Stiefelschaftes mit einseitig eingearbeitetem elastischem Material sowie
- **Figur 2**: eine Teilansicht eines Stiefelschaftes mit beidseitig eingearbeitetem elastischem Material.

Figur 1 zeigt den Schaft (1) eines Stiefels, in dessen Längsrichtung ein Reißverschluss (2) angeordnet ist, der zum Einstieg in den Stiefel geöffnet wird. Der Reißverschluss (2) besteht aus zwei Seitenteilen (3, 4), an deren Rändern eine Vielzahl von Krampen (Metallzähnen) angeordnet sind, die beim Schließen durch einen in der Zeichnung nicht dargestellten Schieber ineinander gehakt werden. An dem Seitenteil (4) des Reißverschlusses (2) ist darüber hinaus eine Reißverschlusslippe (6) befestigt, die den Reißverschluss (2) auf der Innenseite des Schaftes (1) vollständig überdeckt, wenn dieser geschlossen ist.

Der Schaft (1) wird von dem Obermaterial (7), im Ausführungsbeispiel Leder, und dem Stiefelfutter (8) gebildet. Erfindungsgemäß ist zwischen dem Schaft (1) des Stiefels und dem Seitenteil (4) des Reißverschlusses (2) ein elastischer, im vorliegenden Ausführungsbeispiel rechteckiger Streifen (9) eingearbeitet. Der elastische Streifen (9) ist schaftseitig zwischen dem Obermaterial (7) und dem Stiefelfutter (8) vernäht.

Der gegenüberliegende Rand des elastischen Streifens (9) ist mit dem Seitenteil (4) des Reißverschlusses (2) vernäht. Die Doppel-Naht (10) zwischen dem elastischem Streifen (9) und dem Seitenteil (4) fixiert zugleich die Reißverschlusslippe (6), so dass das Seitenteil (4) zwischen der Reißverschlusslippe (6) und dem elastischen Streifen (9) liegt. Auf der gegenüber liegenden Seite des elastischen Streifens (9) ist lediglich eine einfache Naht (11) zur Befestigung des elastischen Streifens (9) zwischen Obermaterial (7) und Futter (8) vorgesehen.

Das Ausführungsbeispiel nach Figur 2 unterscheidet sich von dem Ausführungsbeispiel nach Figur 1 lediglich darin, dass zwischen dem Schaft (1) und beiden Seitenteilen (3, 4) des Reißverschlusses (2) jeweils ein elastischer Streifen (9, 12) angeordnet ist. Zur Vermeidung von Wiederholungen wird hinsichtlich der Befestigung des elastischen Streifens (9, 12) an dem Schaft (1) einerseits und den Seitenteilen (3, 4) des Reißverschlusses (2) voll umfänglich auf die Ausführungen zu Figur 1 Bezug genommen. Durch Anordnung zweier elastischer Streifen (9, 12) zwischen Schaft (1) und Reißverschluss (2) wird die Weitenanpassung bei gleicher Streifenbreite verdoppelt. Der wirksame Bereich der elastischen Streifen (9, 12) zwischen den Nähten (10, 11) beträgt etwa 10 bis 15 mm, wobei der wirksame Bereich jeweils durch den Verlauf der Naht (11) an dem Schaftmaterial (1) und den Verlauf der der Naht (11) nächstliegende Naht der Doppel-Naht (10) bestimmt wird.

In dem die elastische Streifen (9, 12) von der Oberflächenbeschaffenheit und Färbung entsprechend dem Obermaterial des Schaftes (1) ausgeführt werden, treten diese nicht störend in Erscheinung. Hinzu kommt die Anordnung im Bereich der Nähte des Reißverschlusses (2), die ohnehin erforderlich sind und zugleich für die Befestigung des elastischen Materials genutzt werden.

Im Ergebnis ermöglicht der erfindungsgemäße Stiefel eine Anpassung an unterschiedlich geformte Unterschenkel des Trägers, ohne dass das Aussehen des Stiefels nachteilig beeinträchtigt wird.

### Bezugszeichenliste

| **Nr.** | **Bezeichnung** |
|---|---|
| 1. | Schaft |
| 2. | Reißverschluss |
| 3. | Seitenteil |
| 4. | Seitenteil |
| 5. | Krampen |
| 6. | Reißverschlusslippe |
| 7. | Obermaterial |
| 8. | Stiefelfutter |
| 9. | Elastischer Streifen |
| 10. | Doppel-Naht |
| 11. | Einfach-Naht |
| 12. | Elastischer Streifen |

## Patentansprüche

1. Stiefel mit einem an dem Stiefelschaft in dessen Längsrichtung angeordneten Reißverschluss mit zwei Seitenteilen, wobei zwischen dem Schaftmaterial und wenigstens einem der Seitenteile des Reißverschlusses zumindest über eine Teillänge des Reißverschlusses ein elastisches Material eingearbeitet ist, **dadurch gekennzeichnet, dass**
- das elastische Material (9,12) ein Polyurethan-Werkstoff ist und
- zumindest die sichtbare Oberfläche des elastischen Materials (9,12) eine übereinstimmende Farbe und Oberflächenstruktur wie das Obermaterial (7) des Schaftes (1) aufweist.

2. Stiefel nach Anspruch 1, **dadurch gekennzeichnet, dass** sich das elastische Material (9) über die volle Länge des Reißverschlusses (2) erstreckt.

3. Stiefel nach Anspruch 1 oder 2, **dadurch gekennzeichnet, dass** zwischen dem Schaftmaterial (7,8) und beiden Seitenteilen (3,4) des Reißverschlusses (2) das elastische Material (9,12) eingearbeitet ist.

4. Stiefel nach einem der Ansprüche 1 bis 3, **dadurch gekennzeichnet, dass** das elastische Material (9,12) die Form eines Streifens aufweist.

5. Stiefel nach Anspruch 4, **dadurch gekennzeichnet, dass** der Streifen aus elastischem Material (9,12) rechteckig ist.

6. Stiefel nach Anspruch 4 oder 5, **dadurch gekennzeichnet, dass** der Streifen aus elastischem Material (9,12) auf einer Längsseite mit einem Seitenteil (3,4) des Reißverschlusses (2) und auf der der anderen Längsseite mit dem Schaftmaterial (7,8) verbunden ist.

7. Stiefel nach Anspruch 6, **dadurch gekennzeichnet, dass** der Streifen aus elastischem Material (9,12) mit dem Seitenteil (3,4) des Reißverschlusses (2) und mit dem Schaftmaterial (7,8) vernäht ist.

8. Stiefel nach Anspruch 6, **dadurch gekennzeichnet, dass** der Streifen aus elastischem Material (9,12) mit dem Seitenteil (3,4) des Reißverschlusses (2) und mit dem Schaftmaterial (7,8) verklebt ist.

9. Stiefel nach einem der Ansprüche 1 bis 8, **dadurch gekennzeichnet, dass** das elastische Material (9,12) ein ein Polyurethan-Elastomer ist.

10. Stiefel nach einem der Ansprüche 1 bis 9, **dadurch gekennzeichnet, dass** der Reißverschluss des Stiefels an der den medialen Knöchel überdeckenden Seite des Stiefelschaftes angeordnet ist.

## Claims

1. A boot having a zip fastener with two side parts arranged on the boot shank in its longitudinal direction, wherein an elastic material is incorporated between the shank material and at least one of the side parts of the zip fastener at least over a partial length of the zip fastener, **characterised in that**
- the elastic material (9, 12) is a polyurethane material and
- at least the visible surface of the elastic material (9, 12) has a matching colour and surface structure to the upper material (7) of the shank (1).

2. The boot according to claim 1, **characterised in that** the elastic material (9) extends over the full length of the zip fastener (2).

3. The boot according to claim 1 or 2, **characterised in that** the elastic material (9, 12) is incorporated between the shank material (7, 8) and two side parts (3, 4) of the zip fastener (2).

4. The boot according to any one of claims 1 to 3, **characterised in that** the elastic material (9, 12) has the form of a strip.

5. The boot according to claim 4, **characterised in that** the strip of elastic material (9, 12) is rectangular.

6. The boot according to claim 4 or 5, **characterised in that** the strip of elastic material (9, 12) is joined to one side part (3, 4) of the zip fastener (2) on one longitudinal side and to the shank material (7, 8) on the other longitudinal side.

7. The boot according to claim 6, **characterised in that** the strip of elastic material (9, 12) is sewn with the side part (3, 4) of the zip fastener (2) and with the shank material (7, 8).

8. The boot according to claim 6, **characterised in that** the strip of elastic material (9, 12) is adhesively bonded to the side part (3, 4) of the zip fastener (2) and to the shank material (7, 8).

9. The boot according to any one of claims 1 to 8, **characterised in that** the elastic material (9, 12) is a polyurethane elastomer.

10. The boot according to any one of claims 1 to 9, **characterised in that** the zip fastener of the boot is arranged on the side of the boot shank covering the medial ankle.

## Revendications

1. Botte munie d'une fermeture à glissière avec deux parties latérales disposée dans le sens longitudinal sur la tige de la botte, une matière élastique étant interposée entre la matière de la tige et au moins une des parties latérales de la fermeture à glissière, au moins sur une partie de la longueur de la fermeture à glissière, **caractérisée en ce que**
- la matière élastique (9, 12) est un matériau polyuréthane et
- au moins la surface visible de la matière élastique (9, 12) a une couleur et une structure de surface correspondantes à celles de la matière extérieure (7) de la tige (1).

2. Botte selon la revendication 1, **caractérisée en ce que** la matière élastique (9) s'étend sur toute la longueur de la fermeture à glissière (2).

3. Botte selon la revendication 1 ou 2, **caractérisée en ce que** la matière élastique (9, 12) est interposée entre la matière de la tige (7, 8) et les deux parties latérales (3, 4) de la fermeture à glissière (2).

4. Botte selon l'une des revendications 1 à 3, **caractérisée en ce que** la matière élastique (9, 12) a la forme d'une bande.

5. Botte selon la revendication 4, **caractérisée en ce que** la bande en matière élastique (9, 12) est rectangulaire.

6. Botte selon la revendication 4 ou 5, **caractérisée en ce que** la bande en matière élastique (9, 12) est reliée, sur un côté longitudinal, à une partie latérale (3, 4) de la fermeture à glissière (2) et, sur son autre côté longitudinal, à la matière de la tige (7, 8).

7. Botte selon la revendication 6, **caractérisée en ce que** la bande en matière élastique (9, 12) est cousue sur la partie latérale (3, 4) de la fermeture à glissière (2) et sur la matière de la tige (7, 8).

8. Botte selon la revendication 6, **caractérisée en ce que** la bande en matière élastique (9, 12) est collée sur la partie latérale (3, 4) de la fermeture à glissière (2) et sur la matière de la tige (7, 8).

9. Botte selon l'une des revendications 1 à 8, **caractérisée en ce que** la matière élastique (9, 12) est un élastomère polyuréthane.

10. Botte selon l'une des revendications 1 à 9, **caractérisée en ce que** la fermeture à glissière de la botte est disposée sur le côté de la tige de la botte recouvrant la malléole interne.
